# EUROPÄISCHE PATENTSCHRIFT

(11) **EP 1 068 053 B1**
(45) Veröffentlichungstag und Bekanntmachung des Hinweises auf die Patenterteilung: **16.06.2004**
(21) Anmeldenummer: 99919179.4
(22) Anmeldetag: 01.04.1999
(51) Int. Cl.: B26D 7/18

(54) **VORRICHTUNG ZUM ENTFERNEN VON AUSBRECHTEILEN AUS EINEM WERKSTOFFBOGEN ODER DERGLEICHEN**
DEVICE FOR REMOVING BREAK-OFF COMPONENTS FROM A SHEET OF MATERIAL OR EQUIVALENT
DISPOSITIF PERMETTANT D'ENLEVER LES PARTIES A DECORTIQUER D'UNE FEUILLE DE MATERIAU OU EQUIVALENT

(30) Priorität: 02.04.1998 DE 19814736; 08.05.1998 DE 19820557; 18.08.1998 DE 19837316; 21.08.1998 DE 29815042 U
(43) Veröffentlichungstag der Anmeldung: 17.01.2001
(62) Teilanmeldung aus: 03002304.8
(73) Patentinhaber: Vossen, Franz, D-78333 Stockach (DE)
(72) Erfinder: Vossen, Franz, D-78333 Stockach (DE)
(74) Vertreter: Hiebsch, Gerhard F., Dipl.-Ing.
(86) Internationale Anmeldenummer: PCT/EP1999/002266
(87) Internationale Veröffentlichungsnummer: WO 1999/051405

(56) Entgegenhaltungen:
- EP-A- 0 391 299
- EP-A- 0 446 702
- EP-A- 0 641 632
- WO-A-97/30829
- DE-A- 4 103 339
- GB-A- 2 300 377
- US-A- 4 033 240
- US-A- 4 985 012
- PATENT ABSTRACTS OF JAPAN vol. 097, no. 003, 31. März 1997 (1997-03-31) -& JP 08 294898 A (NIPPON DAISUCHIILE KK), 12. November 1996 (1996-11-12)
- PATENT ABSTRACTS OF JAPAN vol. 095, no. 008, 29. September 1995 (1995-09-29) -& JP 07 132497 A (KATAYAMA NUKIGATA SEISAKUSHO:KK), 23. Mai 1995 (1995-05-23)
- LUEDGER: 'Lexikon der Fertigungstechnik und Arbeitsmaschinen, Band 8, S.314 und 315.', 1965, DEUTSCHE VERLAGS-ANSTALT, STUTTGART

## Beschreibung

Die Erfindung betrifft eine Vorrichtung zum Entfernen von Ausbrechteilen, vor allem von Abfallstücken, aus einem Zuschnitte od.dgl. Flächenstücke enthaltenden werkstoffbogen nach dem Oberbegriff des unabhängigen Patentanspruches.

Der EP 0 446 702 B1 des Anmelders ist zu entnehmen, dass Stanzautomaten zum Herstellen von Zuschnitten aus Kartonbogen in der Faltschachtel-Industrie seit mehr als 30 Jahren mit Ausbrecheinrichtungen versehen sind, welche bevorzugt in einem Einrichtetisch außerhalb der Stanzmaschine angeordnet werden. Eine solche Ausbrechstation ist für die Fertigung von besonderer Bedeutung, da sie bei falscher Nutzung an der Gesamteinrichtezeit den höchsten Anteil nimmt und eine schlecht eingestellte Ausbrechstation zu laufenden Störungen des Produktionsablaufes führt.

In der Ausbrechstation wird der gestanzte Kartonbogen nach dem Erreichen einer vorgegebenen Rastposition auf der üblicherweise von einem Ausbrechbrett oder einer Matrize angebotenen Ausbrechfläche mittels von oben drückender Ausbrechstifte oder -schneiden vom Abfall befreit.

In der Entwicklung der Ausbrechtechnik stand zuerst der von oben drückende Oberwerkzeugstift, der das Abfallstück durch den Durchbruch des Ausbrechbrettes führt. Dann kam ein züsätzliches Unterwerkzeug mit Unterstiften hinzu, welche mit den Oberwerkzeugstiften fluchten und das Abfallstück klemmend halten. Da ein Ausbrechwerkzeug nur dann ein Abfallstück sicher auszubrechen vermag, wenn zwischen dem Werkzeug und dem Abfallstück ein gewisser Kraftschluß besteht, haben sich die genannten Unterstifte als günstiger Widerstand im Augenblick des Auftreffens des Ausbrechwerkzeuges oder Ausbrechorganes auf das Abfallstück erwiesen.

Will man ein Klemmwerkzeug vermeiden, muß der Ausbrechdurchbruch in der Ausbrechfläche an verschiedenen Stellen kleiner gehalten sein als das ihm zugeordnete Abfallstück, damit dieses in geringen Flächenbereichen auf der Ausbrechfläche oder Matrize mit höherer Reibung aufliegt. Der Widerstand entsteht nun beim Auftreffen des Ausbrechstiftes auf dem Abfall dank der erzeugten Reibung. Beim Durchfahren des Durchbruches mittels des Ausbrechstiftes und des Abfallteiles entsteht an den engeren Lochwandungen eine Reibung, wodurch ein gewisser Kraftschluß erzielt ist.

Bekannt ist aus der DE-A-25 35 452 der sog. DYN-Stift, ein Ausbrechstift mit einer Spitze, deren i.w. konische Seitenwände mit glatter Oberfläche im Querschnitt konkave Konturen haben. Beim Ausbrechprozess trifft diese Spitze auf das Abfallstück, das der Spitze durch sein Auflegen auf den Durchbruchkanten soviel Widerstand entgegensetzt, dass diese Spitze geringfügig in den Werkstoff des Abfallstückes eindringen kann. Hierdurch wird ein unerwünschtes seitliches Ausweichen des Abfallstückes unterbunden. Beim Durchfahren des Durchbruches verbiegt sich das Abfallstück, die Spannung zwischen ihm und der Durchbruchwandung soll dem DYN-Stift genügend Reibung zu dem gewünschten Kraftschluß mit dem Abfallstück bieten, was dann gegebenenfalls bei Einsatz des DYN-Stiftes ein Unterwerkzeug an sich entbehrlich machen könnte.

Die oben erwähnte EP 0 446 702 B1 schlägt als Vereinfachung von Ausbrechwerkzeugen ein Widerlager vor, das eine innerhalb des Durchbruches - - bei geneigter Lage zumindest teilweise - - in einem Abstand zur Ausbrechfläche bewegbare und/oder federnde Fläche ist, welche in ihrer Ruhelage das im Werkstoffbogen befindliche Abfallstück etwa parallel untergreift und beim Bewegen - - also vornehmlich beim Absenken - - des Abfallstückes durch das Ausbrechorgan in einen Neigungswinkel zum Werkstoffbogen überführt wird. Die federnde Fläche kann als zungenartige Feder gestaltet werden, die einends an der Ausbrechfläche - - mit ihr in Ruhelage etwa fluchtend - - festliegt und deren freies Ende im Durchbruch angeordnet ist. Beschrieben werden auch Winkelstücke, deren einer Schenkel mit der Ausbrechfläche fluchtet und deren anderer Schenkel unterhalb der Ausbrechfläche angelenkt sowie Federbeaufschlagt ist. Die federnde Fläche kann auch von Gummiprofilen oder von aorscen angebogen werden.

Eine eingangs genannte Vorrichtung beschreibt die WO-A-97/30829- Vom Rande eines Matrizendurchbruches gehen rechtwinkelig gerade Einschnitte oder Nuten aus, an die in großem Abstand zu dem Durchbruch jeweils eine in Draufsicht rechteckige Erweiterung als Aufnahmeraum für einen klotzartigen Abschnitt anschließt, der den hinteren Steckteil einer ansonsten streifenartigen, mit einem Endabschnitt in den Durchbruch ragenden Widerlagereinrichtung bildet. Dieser gegenüber dem angeformten Widerlagersteg breitere Klotz verjüngt sich in Einsteckrichtung konisch- Die im Durchbruch befindlichen Endabschnitte der Widerlagerstege untergreifen ein Abfallstück und werden durch den Druck eines diesem aufliegenden Ausbrechwerkzeuges entlang einer am Übergang zu jenem Klotz befindlichen Biegelinie endwärts abwärts gedrückt, bis sie das Abfallstück nach unten hin freigeben. Diese Schrift bildet die Grundlage für den Oberbegriff des Patentanspruche 1.

Schließlich bietet die DE-C-41 24 089 ein quaderartiges Ausbrechwerkzeug rechteckigen Querschnitts an, von dessen Druckstirn in Verlängerung der beiden Schmalseiten zwei Druckspitzen abragen.

In Kenntnis dieses Standes der Technik zum Ausbrechprozeß hat sich der Erfinder das Ziel gesetzt, das Entfernen von Abfallstücken aus Werkstoffbogen weitergehend zu verbessern und die dafür erforderlichen Werkzeuge zu vereinfachen. Insbesondere sollen diese Werkzeuge für die Behandlung von Kleinstabfällen eingesetzt werden können.

Zur Lösung dieser Aufgabe führt die Lehre des unabhängigen Patentanspruches; die Unteransprüche geben günstige Weiterbildungen an.

Erfindungsgemäß besteht die Verbindungspaarung aus einem Steckprofil der Matrize und einem zugeordneten Hohlprofil, das von einem Schenkel eines Winkelstücks als Auflageformstück gebildet ist, dessen anderer Schenkel eine Auflagelippe aus elastischem Werkstoff ist, wobei die Form des Hohlprofils der eines zylindrischen Napfes entspricht.

Gegebenenfalls können mehrere solche Verbindungspaarungen vorgesehen werden.

Das Winkelstück mit seinem - - in Einbaulage vertikalen - - Schenkel sowie dem die Auflagefläche bildenden flexiblen anderen - - in Einbaulage horizontalen - - Schenkel kann insgesamt aus einem begrenzt flexiblen Werkstoff geformt sein, der eine lange Standzeit gewährleistet,

Andere Einsatzstücke für die Matrize sind in deren Durchbruch an dessen Rand angeordnete, auf Steckprofile aufgebrachce Auflageformstücke, die einander gegenüberstehen sowie mit zueinander gerichteten radialen Auflagelippen aus elastischem Werkstoff versehen sind.

Um das Ausbrechteil gegebenenfalls nach dem Lösevorgang zu halten, kann dem die Auflagefläche bildenden Schenkel in Ausbrechrichtung wenigstens ein Fangfinger nachgeordnet sein, bevorzugt aber wird ein Paar von beidseits flankierenden Fangfingern. Diese erweitern sich von ihrem freien Ende zu dem an sie angeformten Schenkel hin längsschnittlich zur Erhöhung der Flexibilität. Bei einer anderen Ausführungsform wird der horizontale Schenkel von Seitenteilen flankiert, die an den anderen Schenkel angeformt sind, also vertikal verlaufen.

Die Maßgabe, dass die Ausbrechwerkzeuge zwischen in Ausbrechrichtung bewegbaren Flächen der Widerlagereinrichtung verläufen, führt zu höherer Betriebssicherheit, da eine Art von Zangengriff entsteht; ein solcher kann sich beim Stande der Technik nicht einstellen, da die Ausbrechwerkzeuge üblicherweise innerhalb der von den freien Kanten der Flächen bestimmten Kontur stehen.

Der Angriff der Ausbrechwerkzeuge kann auch dann effizienter werden, wenn ihrem freien Ende eine Randausnehmung gegenüberliegt, die von der freien Kante der Auflagefläche ausgeht.

Als günstig hat es sich erwiesen, der Auflagefläche als Ausbrechwerkzeug einen Druckstift mit gerundetem freien Ende oder aber ein Gabelorgan mit einem oder mehreren fingerartigen Gabelzinken - - bevorzugt flachen Querschnitts - - zuzuordnen.

Vor allem kleine Abfallstücke machen die Biegebewegung des Ausbrechwerkzeuges in der Weise mit, dass sie sich senkrecht stellen. Dies führt bei glatten Kartonflächen zum Rutschen der Druckstifte auf der Kartonoberfläche und so zu einem ungenügenden Ausbrechen. Deshalb ist des besseren Zugriffs halber das freie Ende des Druckstittes bzw. der Gabelzinken als Rauhfläche ausgebildet. Diese Rauhfläche kann von einer Beschichtung gebildet sein, die beispielsweise mit Oxiden, Karbiden, Korund od.dgl. gebildet und gegebenentalls auf dem Wege des thermischen Spritzens aufgetragen wird. Eine andere erfindungsgemäße Ausgestaltung bietet eine Rauhfläche an mit in der Oberfläche des Druckstiftes oder der Gabelzinke/n vorgesehenen Unregelmäßigkeiten, wie Zähne oder Stufungen. Diese können durch eine mechanische, chemische oder eine elektrische Behandlung hergestellt werden.

Dank der beschriebenen Rauhfläche - - für die gesondert Schutz begehrt wird - - entsteht der gewünschte feste Zugriff, und ein Abgleiten des auszubrechenden Teiles wird wirksam verhindert. Dazu hat es sich als ausreichend herausgestellt, die axiale Höhe der Rauhfläche höchstens dem Durchmesser des Druckstiftes oder der Breite des Gabelzinkens entsprechen zu lassen, sie bevorzugt unter 5 mm zu wählen.

Jenes Gabelorgan soll von einer plattenförmigen Patrize abragen und ist erfindungsgemäß mit dieser durch einen Klemmnasen anbietenden Abschnitt des Gabelorgans verbunden, der zudem Anschläge aufweisen kann, welche gegen die Patrizenunterfläche geführt werden.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in:
- Fig. 1:: die Draufsicht auf ein Widerlagerwerkzeug für ein Abfallstück zu dessen Entnahme aus Kartonbogen in der Wellpappen- und Faltschachtel-Industrie;
- Fig. 2:: eine Seitenansicht zu Fig. 1;
- Fig. 3:: die der Fig. 2 entsprechende Seitenansicht einer anderen Ausgestaltung;
- Fig. 4 bis Fig. 7:: schematisch dargestellte, aufeinander folgende Verfahrensschritte mit einem geschnitten dargestellten Ausbrechbrett, das ein Widerlagerwerkzeug nach Fig. 1, 3 enthält und dem ein Ausbrechwerkzeug zugeordnet ist;
- Fig. 8:: eine etwa der Fig. 6 entsprechende vergrößerte Darstellung mit einem gegenüber Fig. 6 geändertem Widerlagerwerkzeug sowie einem anderen Ausbrechwerkzeug;
- Fig. 9:: die Draufsicht auf einen Teil eines weiteren Ausbrechbrettes mit Widerlagerwerkzeug und Ausbrechwerkzeug nach Fig. 8;
- Fig. 10:: eine der Fig. 9 entsprechende Wiedergabe einer weiteren Ausführungsform;
- Fig. 11:: eine Schrägsicht auf ein weiteres Widerlagerwerkzeug mit Ausbrechwerkzeug sowie angedeuteten Endlagen einer bewegbaren Auflageplatte;
- Fig. 12:: eine der Fig. 11 entsprechende Wiedergabe einer Anordnung mit Ausbrechwerkzeug;
- Fig. 13:: eine Schnittskizze zu Fig. 11,12;
- Fig. 14, 15:: jeweils ein Widerlagerwerkzeug in Draufsicht und geschnitten dargestelltem Ausbrechwerkzeug;
- Fig. 16:: die Vorrichtung nach Fig. 9 in geschnittener Frontansicht;
- Fig. 17:: die Lagerung des Ausbrechwerkzeuges der Fig. 16 nach deren Linie XVII - XVII;
- Fig. 18:: eine Frontansicht eines plattenartigen Ausbrechwerkzeuges in zwei Ausführungen;
- Fig. 19:: zwei Seitenansichten zu Fig. 18;
- Fig. 20:: einen vergrößerten Schnitt durch eine weitere Ausgestaltung des Ausbrechwerkzeuges der Fig. 18;
- Fig. 21:: eine der Darstellung in Fig. 18 entsprechende Wiedergabe eines weiteren Ausbrechwerkzeuges;
- Fig. 22:: eine Seitenansicht zu Fig. 21;
- Fig. 23:: eine Frontansicht eines anderen Ausbrechwerkzeuges;
- Fig. 24 bis Fig. 26:: Seitenansichten dreier anderer Ausführungen des Ausbrechwerkzeuges;
- Fig. 27, 28:: das Ausbrechwerkzeug der Fig. 24 in zwei Stufen eines Ausbrechvorganges;
- Fig. 29, 30:: jeweils eine Schrägsicht auf eine Einheit aus Widerlagerwerkzeug und Ausbrechwerkzeug;
- Fig. 31:: eine Schrägsicht auf ein anderes Ausbrechwerkzeug;
- Fig. 32:: eine Schrägsicht auf eine andere Ausgestaltung eines Widerlagerwerkzeuges;
- Fig. 33, 34:: zwei den Fig. 4 bzw. 5 entsprechende Darstellungen eines Arbeitsvorgangs mit Widerlagerwerkzeugen nach Fig. 32;
- Fig. 35 bis Fig. 38:: Draufsichten auf federnd wirksame Sonderwerkzeuge;
- Fig. 39, 40:: Draufsichten auf mechanisch wirksame Sonderwerkzeuge;
- Fig. 41,43,46:: Schnittansichten von Ausbrechbrettern mit jeweils eingesetztem Widerlagerwerkzeug;
- Fig. 42,44,45:: die Draufsichten zu den Fig. 41, 43, 46;
- Fig. 47:: das Widerlagerwerkzeug der Fig. 43, 44 in Frontansicht;
- Fig. 48 :: das Widerlagerwerkzeug der Fig. 46, 47 in Schrägsicht.

Die Ausführungen der Figuren 1- 16 und 35-48 sind nicht erfindungsgemäß.

In der Faltschachtel-Industrie eingesetzte Kartonbogen 10 weisen gestanzte Zuschnitte für Faltschachten od. dgl. auf, wobei in den Zuschnitten oder an ihnen Abfallstücke 12 entstehen. Nach einer aus Gründen der Übersichtlichkeit in der Zeichnung nicht wiedergegebenen Stanzstation gelangt der gestanzte Kartonbogen 10 auf ein Ausbrechbrett bzw. eine Matrize 14 der beispielsweisen Dicke b von 12 mm, auf dem/der er von seinen Abfallstücken 12 befreit wird; diese befinden sich über - - in Abhängigkeit von ihrer Kontur gestalteten - - Durchbrüchen 16, bei denen im Querschnitt der Fig. 4 bis 7 einem oberen Rahmenteil 17 mit vertikaler Wandung ein sich abwärts öffnender Konusteil 18 folgt.

Im Durchbruch 16 ist ein Widerlagerwerkzeug 20 für das Abfallstück 12 festgelegt, das gemäß Fig. 1,2 eine Art Winkelstück mit zwei Schenkeln 22, 24 aus flexiblem Kunststoff hoher Lascwechselzahl ist. Von dem in Einbaustellung vertikalen Schenkel 22 ragt eine - - hinterschnittene Flanken 26 aufweisende - - Kupplungsrippe 27 ab, die in eine Vertikalnut 28 schwalbenschwanzartigen Querschnitts der Matrize 14 eingeschoben wird. Wie Fig. 9 verdeutlicht, geht diese Vertikalnut 28 von einer den Durchbruch 16 begrenzenden Wandungsfläche 15 aus.

Der federnde horizontale Schenkel 24 des Widerlagerwerkzeuges 20 der Dicke a bietet eine Innenausnehmung 30 sowie an seiner freien Kante 25 eine Randausnehmung 32 an; zwei letztere flankierende zinkenartige Kragteile 34 des Horizontalschenkels 24 sind längsschnittlich gekrümmt und bilden jeweils eine Art von Pfanne.

Bei der Ausgestaltung nach Fig. 3 ist an den Vertikalschenkel 22 ein längsschnittlich abwärts gekrümmter und sich zu seinem freien Ende 36 hin verjüngender Fangfinger 38 für das Abfallstück 12 angeformt.

Auf das der Oberfläche 25 des Horizontalschenkels 24 aufliegende Abfallstück 12 drückt von oben her ein Ausbrechorgan oder -werkzeug in Form eines Druckstiftes 40 mit gerauhtem - - einer Fingerkuppe ähnlichem - - kalottenartigem Druckende punktförmig oder - - beispielsweise in Fig. 8,12 - - als Gabelorgan 41 etwa linienförmig; die flachen Gabelzinken 42 des Gabelorgans 41 fluchten miteinander. Sowohl jenes kalottenartige Druckende des Druckstiftes 40 als auch die Flachenden der erwähnten Gabelzinken 42 sind mit einer die Rauheit erzeugenden Beschichtung 44 axialer Höhe h von etwa 4 bis 10 mm versehen, die beispielsweise durch einen thermischen Spritzvorgang aus Aluminiumoxid, Korund, aus Karbidkörnern od.dgl. hergestellt worden ist.

Die bevorzugte Höhe h ist höchstens gleich dem Durchmesser d des Druckstiftes 40 und die Rauhtiefe liegt unter 0,5 mm. Diese Beschichtung kann auch durch eine Aufrauhung der Oberfläche des Druckstiftes 40 oder des Flachzinkens 41 ersetzt sein, die chemisch, elektrisch oder - - etwa mittels Sandstrahlens - - mechanisch erzeugt wird.

Beim Absenken der/des Ausbrechwerkzeuge/s 40, 41 wird das Abfallstück 12 durch. Druck vom Kartonbogen 10 getrennt und in Ausbrechrichtung x nach unten weggeführt.

Bei der Ausgestaltung nach Fig. 9 weist die Randausnehmung 32 endwärts eine Teilkreiskontur auf, und der horizontale Schenkel 24 wird flankiert von Seitenteilen, die jeweils den beschriebenen Fangfinger 38 bilden und - - wie auch der Horizontalschenkel 24 selbst - - an den Vertikalschenkel 22 angeformt sind.

In Fig. 10 ist eine gegenüber Fig. 9 geänderte Verbindungspaarung zwischen Widerlagerwerkzeug 20ₙ und Matrize 14 angedeutet; letztere greift mit einer von der Wandungsfläche 15 abragenden Vertikalleiste 29 in eine Vertikalnut 31 des Widerlagerwerkzeugs 20 bzw. dessen Vertikalschenkels 22 ein. Die Flanke der Vertikalnut 31 ist mit 26ₐ bezeichnet.

Beim Widerlagerwerkzeug 20ₐ nach Fig. 11,12 wird die Auflagefläche 25 für das Abfallstück 12 von einer gesondert zwischen Seitenwänden 23 hängenden Auflageplatte 46 angeboten; diese ruht mit nicht erkennbaren Seitenzapfen --Schwenkachse A - - in endlichen Lagernuten 48 der Seitenwände 23 und ist aus der horizontalen Lage in die bei 46ₐ angedeutete Neigungslage überführbar. In dieser steht die Auflageplatte 46 etwa parallel zu geneigten - - ebenfalls Fangfinger bildenden - - Frontrippen 50 der Seitenwände 23.

Fig. 13 soll die Aufhängung der eine Art von mechanischem Finger bildenden Auflageplatte 46 erkennen lassen sowie nach vorn abwärts geneigte Frontflächen 52 der Seitenwände 23 als Abweiser für das Abfallstück 12.

Die für lange Abfallstücke 12 bestimmte Auflageplatte 46ₐ der Fig. 14 läßt zwei Randausnehmungen oder Kammern 32 erkennen, welchen Flachzinken 42 eines ansonsten nicht gezeigten Gabelorgans 41 zugeordnet sind.

In Fig. 15 ragen von gegenüberliegenden, den Durchbruch 16 begrenzenden Wandflächen 15 streifenartige Kragteile 34ₐ aus flexiblem werkstoff ab, die zwischen sich Kammerräume 33 der Breite n bilden; jene Kragteile 34ₐ flankieren die in die Kammerräume 33 eintauchenden Druckstifte 40 oder diesen entsprechende Flachzinken 42.

Dass das Gabelorgan 41 bis zu aus ihm herausgeformten und quer zur Zinkenachse B gerichteten Anschlägen 54 in eine Patrize 56 aus Sperrholz einer Dicke b: von z. B. 12 mm fest eingetrieben wird, geht aus Fig. 16,17 hervor. Der feste Sitz wird durch der Oberkante nahe, zur Zinkenachse B parallele Anschlaglaschen 59 (Fig. 21 bis 23) oder durch beidseits von den Oberflächen 58 des Gabelorgans 41 abragende Greifwulste oder Klemmnasen 60 erzielt.

Die warzenartige Klemmnase 60 bzw. der Anschlag 54 sind auch bei dem Gabelorgan 41ₐ der Fig. 18 bis 25 zu erkennen. Die - - von geraden bzw. gebogenen Endkanten 43 bzw. 43ₐ begrenzten - - freien Enden der Gabel- oder Flachzinken 42 weisen hier mechanisch hergestellte Rauhigkeiten in Form von mit in Fig. 18, 19 etwa 30° geneigt, einseitig oder beidseitig kantennah ausgeformten Zähnen 61 in Fig. 21, 22 etwa 90° abragenden Zähnen 61ₐ, Haken 61_{b} (Fig. 20) oder eingeformten Schultern 61_{c} an Gabelzinken 42ₐ auf.

Zudem bietet Fig. 23 ein Ausbrechwerkzeug 41_{b} mit nur einem Flachzinken 42_{b} an, der unten durch die erwähnte querschnittlich gebogene Endkante 43ₐ begrenzt ist.

Durch Fig. 27, 28 wird dazu deutlich, wie ein kleines Abfallstück 12 vom freien Ende der Flachzinken 42ₐ ergriffen wird und sich - - zur Senkrechtstellung - - in die Schulter 61_{c} einlegt. Das sichere Nachuntenführen des Abfallstückes 12 wird durch dessen kraftschlüssiges Andrücken an das Ausbrechwerkzeug oder Gabelorgan 41ₐ durch den Kragteil 34 des Widerlagerwerkzeugs 20 gewährleistet. Durch dieses kraftschlüssige Anliegen des Abfallstücks 12 am Ausbrechwerkzeug 41ₐ kommen die Schultern 61_{c} zur Wirkung. Beim Ausbrechprozess drückt das Ausbrechwerkzeug 41ₐ das Abfallstück 12 gegen das Widerlagerwerkzeug 20, klemmt es ein und führt es zwangsläufig abwärts. Dabei stellt sich das Abfallstück etwa senkrecht. Beim weiteren Absenken des Ausbrechwerkzeuges wird das Abfallstück 12 durch den Zahn 61, 61ₐ - - oder den Haken 61_{b} bzw. die Schulter 61_{c} - - nach unten geschoben. Das Widerlagerwerkzeug 20 bzw. dessen Kragteil 34 schnellt wieder in seine Ausgangsposition zurück.

Das beschriebene System bringt nicht nur Vorteile bei inneren Abfallstücken12, sondern ebenfalls beim sog. Randabfall ; das Ausbrechen von Ranbabfall geschieht nur mit der beschriebenen Paarung aus Ausbrechwerkzeug 41_{b} und Widerlagerwerkzeug 20; Holzstempel sind überflüssig. Die Gefahr, die von zwangsläufig eng zur Ausbrechmatrize 14 stehenden Holzstempeln ausgeht, gibt es nicht mehr. 4 mm Abstand zwischen dem Ausbrechwerkzeug 41ₐ und der Außenkontur der Ausbrechmatrize 14 schaffen genügend Toleranz und Sicherheit. Eine dem Nicken entsprechende Bewegung beim Abtrennvorgang führt den Randabfall förmlich von der Ausbrechmatrize 14 weg. Wie beim Innenabfall wird auch hier der Abfall senkrecht gestellt und durch die Schubzähne 61, 61ₐ, 61_{b}, 61_{c} sicher nach unten geführt.

Fig. 29 zeigt eine illustrierende Schrägsicht auf eine aus Sperrholz hergestellte Matrize 14, an deren Durchbruch 16 ein Winkelstück 20 als Widerlagerwerkzeug lösbar festliegt; über letzterem steht ein Gabelorgan 41ₐ mit in seine Flachzinken 42ₐ eingeformten Schultern 61_{c}.

Das Gabelorgan 41ₐ der Fig. 30 läßt die von den Flachzinken 42 in die Zinkenzwischenräume geneigt einragenden Zähne 61 erkennen sowie einen Bereich von Beschichtung 44 auf den abwärts als Spitze geformten Finger- oder Endabschnitten 45 der Flachzinken.

Das Ausbrechwerkzeug 41_{b} der Fig. 31 ist - - entsprechend dem der Fig. 23 - - mit einem hier seitlich vorgesehenen Flachzinken 42ₐ ausgestattet, der eine endwärtige Schulter 61_{c} anbietet.

Die Matrize 14ₐ der Fig. 33, 34 nimmt in einem Durchbruch 16ₐ durchgehend gleichen Querschnitts beidseits ein - - in Fig. 32 verdeutlichtes - Auflageformstück 62 aus einem zylindrischen Stülphals 63 und einer radialen Auflagelippe 64 auf, die ihrerseits eine Randausnehmung 32 anbietet. Der Stülphals 63 wird mit einem Steckprofil 65 verbunden.

Das auf den einander zugekehrten Auflagelippen 64 liegende Abfallstück 12 wird durch über den Auflagelippen 64 vorgesehene stiftartige Ausbrechwerkzeuge 40 in Ausbrechrichtung x gegen diese Auflagelippen 64 gedrückt, wobei sich letztere elastisch verformen und bei Entlastung in die Ausgangslage zurückschnellen. Auch hier sind die Ausbrechwerkzeuge 40 im Bereich der Randausnehmungen 32 angeordnet.

Die Zeichnung gibt nachfolgend einige Skizzen von Sonderwerkzeugen in Draufsicht wieder, nämlich in den Fig. 35, 36 Federklipse 66, 66ₐ für Abfallstücke 12ₐ bzw. 12_{b} runder und halbrunder Kontur, zudem in Fig. 37, 38 Federklipse 70 bzw. 68 für Abfall 12_{c} eines gestreckten sog. Eurolochs bzw. für Zigarettenabfall 12_{d}. Die Fig. 39 und 40 zeigen mechanische Klipse 72 bzw. 72ₐ für runde Abfallstücke 12ₐ bzw. für rechteckige Abfallstücke 12.

Diese - - als Grundlage für eine Normierung geeigneten --Sonderwerkzeuge 66,66ₐ,68,70,72,72ₐ weisen jeweils einen Rahmenteil 76 auf, von dem in den Fig. 35 bis 37 nach innen gerichtete Federzungen 34_{b} abkragen. Die rechteckigen Rahmenteile 76 der Klipse 72,74 der Fig. 39, 40 enthalten -gegebenenfalls federnd gestaltete - - Auflageplatten 46_{b}, die um jeweils eine Schwenkachse A begrenzt drehbar sind und in deren Randausnehmung/en 32 jeweils ein Druckprofil 78 einragt.

Fig. 41 zeigt ein Widerlagerwerkzeug 20ₑ, dessen querschnittlich rechteckiger Vertikalschenkel 22 - - unter Bildung einer Rinne - - mit einem zu ihm in einem Abstand y parallelen Streifen 80 versehen ist; beide sind durch einen beidseits angeformten Quersteg 82 verbunden.

Der Parallelstreifen 80 greift von unten her in eine seinem Querschnitt entsprechende Ausstanzung 84 des Ausbrechbrettes 14 ein, die durch einen in jener Rinne sitzenden Brettsteg 86 von dem Durchbruch 16 rechteckigen Querschnitts getrennt ist. Von letzterem geht eine Vertikalnut 28ₐ - - ebenfalls rechteckigen Querschnitts - - mit gestuften Flankenflächen 88 aus. Auch sitzt der Vertikalschenkel 22 des Widerlagerwerkzeugs 20_{f} der Fig.43 bis 45 im Rückenbereich 90 einer Vertikalnut 28ₐ. An die Flanken des Vertikalschenkels 22 sind längsschnittlich L-förmige Steckstreifen 92 durch die erwähnten Querstege 82 in Abstand y angeformt, die in der in Fig. 43, 44 gezeigten Ruhestellung in entsprechende Flankenlöcher 94 des Ausbrechbrettes 14 eingesetzt sind - letztere liegen also in der Flucht jenes Rückenbereiches 90 der Vertikalnut 28ₐ.

Eine Widerlagereinrichtung 96 im Ausbrechbrett 14 der Fig. 46, 47 besteht aus einem für die Vertikalnut 28_{b} vorgesehenen winkelförmigen Kunststoffkörper 21 mit einem kurzen Vertikalschenkel 97, der einen nach unten offenen Steckkanal 98 für eine querschnittlich rechteckige Steckzunge 99 des vertikalen Schenkels 100 eines Konsolenwinkels 102 anbietet. Dessen in Fig. 46, 47 horizontaler Schenkel 101 ist an der Unterfläche 13 des Ausbrechbretts 14 kraftschlüssig festgelegt.

## Patentansprüche

1. Vorrichtung zum Entfernen von Ausbrechteilen, vor allem von Abfallstücken (12), aus einem Zuschnitte od. dgl. Flächenstücke enthaltenden Werkstoffbogen (10), der auf einer Matrize (14, 14ₐ) od. dgl. Ausbrechfläche so ruht, dass das Ausbrechteil einen Durchbruch (16, 16ₐ) der Ausbrechfläche überspannt und durch diesen unter Druck wenigstens eines Ausbrechwerkzeugs (40, 41) abgedrückt wird, wobei dem Ausbrechwerkzeug eine in seiner Bewegungsrichtung bewegbare Widerlagereinrichtung (20ₑ, 62) zugeordnet ist, die mit der Ausbrechfläche oder Matrize im Randbereich des Durchbruchs formschlüssig starr verbunden sowie mit einer gegenüber dieser Verbindungspaarung neigbaren Auflage- oder Widerlagerfläche (24, 25, 64) in den Durchbruch ragt, die in Ruhelage das im Werkstoffbogen befindliche Ausbrechteil oder Abfallstück etwa parallel untergreift und beim Bewegen des Abfallstückes durch das Ausbrechwerkzeug in ihrer Lage veränderlich, insbesondere beim Absenken des Abfallstückes in einen Neigungswinkel zum Werkstoffbogen überführbar, ausgebildet ist, wobei die Verbindungspaarung in Ausbrechrichtung (x) zusammenführbar gestaltet ist, **dadurch gekennzeichnet, dass** die Verbindungspaarung aus einem Steckprofil (65) der Matrize und einem zugeordneten Hohlprofil (63) besteht, das von einem Schenkel eines Winkelstücks als Auflageformstücke (62) gebildet ist, dessen anderer Schenkel eine Auflagelippe (64) aus elastischem Werkstoff ist, wobei die Form des Hohlprofils der eines zylindrischen Napfes entspricht.

2. Vorrichtung nach Anspruch 1, **dadurch gekennzeichnet, dass** im Durchbruch (16ₐ) an dessen Rand angeordnete, auf Steckprofile (65) aufgebrachte Auflageformstücke (62) einander gegenüberstehen, die mit zueinander gerichteten radialen Auflagerippen (64) aus elastischem Werkstoff versehen sind.

3. Vorrichtung nach Anspruch 1 oder 2, **dadurch gekennzeichnet, dass** dem die Auflagefläche (25) bildenden Schenkel (24) in Ausbrechrichtung (x) wenigstens ein Fangfinger (38), insbesondere ein Paar von Fangfingern, nachgeordnet ist.

4. Vorrichtung nach Anspruch 3, **dadurch gekennzeichnet, dass** der die Auflagefläche (25) bildende Schenkel (24) von Seitenteilen flankiert ist, die an den anderen Schenkel (22) angeformt sind und die Fangfinger (38) bilden.

5. Vorrichtung nach Anspruch 3 oder 4, **dadurch gekennzeichnet, dass** der Fangfinger (38) sich von seinem freien Ende (36) zu dem an ihn angeformten Schenkel (22) hin längsschnittlich erweitert.

6. Vorrichtung nach einem der Ansprüche 1 bis 5, **dadurch gekennzeichnet, dass** das/die Ausbrechwerkzeug/e (40; 41, 42) zwischen in Ausbrechrichtung (x) bewegbaren Flächen (34, 34ₐ) der Widerlagereinrichtung (20, 20ₐ, 20_{b}, 20ₙ) verläuft/verlaufen.

7. Vorrichtung nach einem der Ansprüche 1 bis 6, **dadurch gekennzeichnet, dass** der die Auflagefläche (25) enthaltende Teil (24; 46, 46ₐ; 64) an seiner freien Kante (35) mit wenigstens einer Randausnehmung (32) versehen ist, wobei gegebenenfalls die Randausnehmung/en (32) dem/den freien Ende/n des Ausbrechwerkzeuges (40, 41) gegenübersteht/stehen.

8. Vorrichtung nach einem der Ansprüche 1 bis 7, **dadurch gekennzeichnet, dass** der Auflagefläche (25) als Ausbrechwerkzeug ein Druckstift (40) mit gerundetem freien Ende oder ein Gabelorgan (41, 41ₐ, 41_{b}) mit einem oder mehreren fingerartigen Gabelzinken (42, 42ₐ, 42_{b}) bevorzugt flachen Querschnitts zugeordnet ist.

9. Vorrichtung nach Anspruch 8, **dadurch gekennzeichnet, dass** das freie Ende der Gabelzinken (42, 42ₐ, 42_{b}) von einer eingeformten teilkreisförmigen Kurve (43ₐ) oder einer herausgeformten Spitze gebildet ist.

10. Vorrichtung nach Anspruch 8 oder 9, **dadurch gekennzeichnet, dass** das freie Ende des Druckstifts (40) oder der Gabelzinke (42, 42ₐ, 42_{b}) als Rauhfläche ausgebildet ist.

11. Vorrichtung nach Anspruch 8 **dadurch gekennzeichnet, dass** die Rauhfläche von einer Beschichtung (44) gebildet ist, insbesondere von einer Beschichtung mit Oxiden, Karbiden, Korund od.dgl..

12. Vorrichtung nach Anspruch 10 **dadurch gekennzeichnet, dass** die Beschichtung (44) auf dem Wege des thermischen Spritzens aufgetragen ist.

13. Vorrichtung nach Anspruch 10 **dadurch gekennzeichnet, dass** die Rauhfläche von einer Beschichtung aus Kunststoff oder Gummi gebildet ist.

14. Vorrichtung nach Anspruch 10, **dadurch gekennzeichnet, dass** die Rauhfläche von in der Oberfläche des Druckstiftes (40) oder der Gabelzinken (42, 42ₐ, 42_{b}) vorgesehene Unregelmäßigkeiten gebildet ist.

15. Vorrichtung nach Anspruch 10 oder 14, **dadurch gekennzeichnet, dass** die Oberfläche des Druckstiftes oder der Gabelzinken (42) mechanisch, chemisch oder elektrisch aufgebracht ist.

16. Vorrichtung nach Anspruch 14 oder 15, **dadurch gekennzeichnet, dass** an Druckstift (40) oder Gabelzinken (42, 42ₐ, 42_{b}) nahe der Endkante in Abstand zu ihr abragende Zähne (61, 61ₐ), Haken (61_{b}) oder wenigstens eine Schulter (61_{c}) geneigt herausgeformt sind.

17. Vorrichtung nach einem der Ansprüche 10 bis 16, **dadurch gekennzeichnet, dass** die axiale Höhe (h) der Rauhfläche (44) höchstens dem Durchmesser (d) des Druckstifts (40) oder der Breite des Gabelzinkens (42) entspricht.

18. Vorrichtung nach einem der Ansprüche 8 bis 17, **dadurch gekennzeichnet, dass** das Gabelorgan (41) von einer plattenförmigen Matrize (56) abragt.

19. Vorrichtung nach Anspruch 18, **dadurch gekennzeichnet, dass** der mit der Matrize (56) verbundene Abschnitt des Gabelorgans (41) Klemmnasen (60) und/oder Anschlage (54) aufweist.

## Claims

1. Device for removing break-out parts, especially waste pieces (12), from a sheet of material (10) containing blanks or like flat pieces which rests on a die (14, 14ₐ) or like break-out surface in such a way that the break-out part spans an opening (16, 16ₐ) of the break-out surface and is pressed off through the latter under pressure from at least one break-out tool (40, 41), wherein assigned to the break-out tool is a counter-support device (20ₑ, 62) movable in the direction of movement thereof which in the peripheral region of the opening rigidly connected in form-fitting manner to the break-out surface or die and to a contact or counter-support surface (24, 25, 64) inclinable with respect to this mated pair projects into the opening which surface in the position of rest engages in substantially parallel manner under the break-out part or waste piece located in the sheet of material and on movement of the waste piece by the break-out tool is constructed to vary its position and in particular to move into an angle of inclination relative to the sheet of material, wherein the mated pair is designed to be brought together in the break-out direction (x), **characterised in that** the mated pair consists of a plug profile (65) in the die and an assigned hollow profile (63) formed from a leg of an angle piece as contact-shaping pieces (62) whose other leg is a contact lip (64) composed of elastic material, wherein the shape of the hollow profile is that of a cylindrical cup.

2. Device according to claim 1, **characterised in that** contact-shaping pieces (62) arranged at the edge of the opening (16ₐ) and fitted on plug profiles (65) are positioned opposite one another which pieces are provided with radial contact lips (64) composed of elastic material and directed radially towards one another.

3. Device according to claim 1 or 2, **characterised in that** arranged behind the leg (24) forming the contact surface (25) in the break-out direction (x) is at least one catching finger (38), in particular a pair of catching fingers.

4. Device according to claim 3, **characterised in that** the leg (24) forming the contact surface is flanked by side parts which are moulded in place on the other leg (22) and form the catching fingers (38).

5. Device according to claim 3 or 4, **characterised in that** the catching finger (38) widens in longitudinal section from its free end (36) to the leg (22) moulded in place thereon.

6. Device according to one of claims 1 to 5, **characterised in that** the break-out tool(s) (40; 41, 42) runs (run) between surfaces (34, 34ₐ) of the counter-support device (20, 20ₐ, 20_{b}, 20ₙ) movable in the break-out direction (x).

7. Device according to one of claims 1 to 6, **characterised in that** the part (24; 46, 46ₐ; 64) containing the contact surface (25) is provided on its free edge (35) with at least one peripheral recess (32), wherein if need be the peripheral recess(es) (32) is (are) positioned opposite the free end(s) of the break-out tool (40, 41).

8. Device according to one of claims 1 to 7, **characterised in that** assigned to the contact surface (25) as break-out tool is a pressure pin (40) having a rounded free end or a fork element (41, 41ₐ, 41_{b}) having one or more finger-like fork tines (42, 42ₐ, 42_{b}) preferably of flat cross-section.

9. Device according to claim 8, **characterised in that** the free end of the fork tines (42, 42ₐ, 42_{b}) is formed from a moulded-in arc-like curve (43ₐ) or a moulded-out tip.

10. Device according to claim 8 or 9, **characterised in that** the free end of the pressure pin (40) or the fork tine (42, 42ₐ, 42_{b}) is constructed as a rough surface.

11. Device according to claim 8, **characterised in that** the rough surface is formed by a coating (44), in particular by a coating containing oxides, carbides, corundum or the like.

12. Device according to claim 10, **characterised in that** the coating (44) is applied by means of thermal injection moulding.

13. Device according to claim 10, **characterised in that** the rough surface is formed by a coating of plastic or rubber.

14. Device according to claim 10, **characterised in that** the rough surface is formed by irregularities provided in the surface of the pressure pin (40) or the fork tines (42, 42ₐ, 42_{b}) .

15. Device according to claim 10 or 14, **characterised in that** the surface of the pressure pin or the fork tines (42) is applied mechanically, chemically or electrically.

16. Device according to claim 14 or 15, **characterised in that** on the pressure pin (40) or fork tines (42, 42ₐ, 42_{b}) close to the end edge at a distance from it downwardly projecting teeth (61, 61ₐ), hooks (61_{b}) or at least a shoulder (61_{c}) are moulded out at an inclination.

17. Device according to one of claims 10 to 16, **characterised in that** the axial height (h) of the rough surface (44) is at most equal to the diameter (d) of the pressure pin (40) or the width of the fork tine (42).

18. Device according to one of claims 8 to 17, **characterised in that** the fork element (41) projects down from a plate-shaped die (56).

19. Device according to claim 18, **characterised in that** the section of the fork element (41) connected to the die (56) has clamping lugs (60) and/or limit stops (54).

## Revendications

1. Dispositif pour retirer des découpures, notamment des déchets (12), d'une feuille de matériau (10), qui comporte des flans ou des parties à plat similaires et qui repose sur une matrice (14, 14a) ou sur des surfaces de découpe similaires, de telle sorte que la découpure recou.vre une ouverture débouchante (16, 16a) dans la surface de découpe et est éjectée à travers ladite ouverture sous l'effet de la pression d'au moins un outil de transpercement (40, 41), l'outil de transpercement (40, 41) étant associé à un dispositif de contre-appui (20e, 62), qui est mobile dans le sens de déplacement dudit outil et qui est assemblé de manière rigide par conjugaison de forme avec la surface de découpe ou matrice dans la zone de bordure de l'ouverture débouchante et s'avance dans l'ouverture débouchante avec une surface d'appui ou de contre-appui (24, 25, 64), qui est inclinable par rapport à cet assemblage apparié et qui, dans la position de repos, s'engage sensiblement parallèlement sous la découpure ou déchet et est conçue de manière à modifier sa position jusqu'à atteindre un angle d'inclinaison par rapport à la feuille de matériau pendant le mouvement du déchet au moyen de l'outil de transpercement, en particulier pendant le mouvement vers le bas de la découpure, l'assemblage apparié étant conçu pour s'imbriquer dans le sens de transpercement (x), **caractérisé en ce que** l'assemblage apparié est formé par un profilé enfichable (65) de la matrice et un profilé creux (63) correspondant, qui est formé par une branche d'une cornière formant des pièces profilées d'appui (62) et dont l'autre branche est une lèvre d'appui (64) en matériau élastique, la forme du profilé creux correspondant à celle d'un godet cylindrique.

2. Dispositif selon la revendication 1, **caractérisé en ce que** des pièces profilées d'appui (62), disposées dans l'ajour (16a) au niveau du bord de celui-ci et posées sur des profilés enfichables (65), sont agencées les unes en face des autres et sont munies de nervures d'appui (64) radiales orientées les unes vers les autres, réalisées en matériau élastique.

3. Dispositif selon la revendication 1 ou 2, **caractérisé en ce qu'**au moins un doigt d'arrêt (38), en particulier une paire de doigts d'arrêt, est disposé, par référence au sens de transpercement (x), en aval de la branche (24) formant la surface d'appui (25).

4. Dispositif selon la revendication 3, **caractérisé en ce que** la branche (24) formant la surface d'appui (25) est délimitée par des parties latérales, qui sont formées contre l'autre branche (22) et qui forment les doigts d'arrêt (38).

5. Dispositif selon la revendication 3 ou 4, **caractérisé en ce que**, par référence à une coupe longitudinale, le doigt d'arrêt (38) s'élargit à partir de son extrémité libre (36) vers la branche (22) formée contre ledit doigt.

6. Dispositif selon l'une quelconque des revendications 1 à 5, **caractérisé en ce que** le/les outil(s) de transpercement (40 ; 41, 42) s'étend/s'étendent entre des surfaces (34, 34a), mobiles dans le sens de transpercement (x), du dispositif de contre-appui (20, 20a, 20b, 20n).

7. Dispositif selon l'une quelconque des revendications 1 à 6, **caractérisé en ce que** la partie (24 ; 46, 46a ; 64), dotée de la surface d'appui (25), est munie sur son bord libre (35) d'au moins un évidement de bord (32), le/les évidement(s) de bord (32) étant, le cas échéant, situé(s) en face de/des extrémité(s) libre(s) de l'outil de transpercement (40, 41 ).

8. Dispositif selon l'une quelconque des revendications 1 à 7, **caractérisé en ce qu'**un poinçon d'éjection (40), formant l'outil de transpercement et muni d'une extrémité libre arrondie, ou un élément en fourche (41, 41a, 41b) avec une ou plusieurs dents (42, 42a, 42b) en forme de doigts et à section de préférence plane, est associé à la surface d'appui (25).

9. Dispositif selon la revendication 8, **caractérisé en ce que** l'extrémité libre des dents de fourche (42, 42a, 42b) est formée par une courbure (43a) enfoncée dans ladite extrémité en forme de cercle partiel ou est formée par une pointe en saillie sur ladite extrémité.

10. Dispositif selon la revendication 8 ou 9, **caractérisé en ce que** l'extrémité libre du poinçon d'éjection (40) ou des dents de fourche (42, 42a, 42b) est conçue sous forme de surface rugueuse.

11. Dispositif selon la revendication 8, **caractérisé en ce que** la surface rugueuse est formée par un revêtement (44), en particulier par un revêtement avec des oxydes, carbures, corindon ou similaire.

12. Dispositif selon la revendication 10, **caractérisé en ce que** le revêtement (44) est appliqué par le procédé de projection thermique.

13. Dispositif selon la revendication 10, **caractérisé en ce que** la surface rugueuse est formée par un revêtement en matière plastique ou en caoutchouc.

14. Dispositif selon la revendication 10, **caractérisé en ce que** la surface rugueuse est formée par des irrégularités prévues dans la surface du poinçon d'éjection (40) ou des dents de fourche (42, 42a, 42b).

15. Dispositif selon la revendication 10 ou 14, **caractérisé en ce que** la surface du poinçon d'éjection ou des dents de fourche (42) est appliquée par voie mécanique, chimique ou électrique.

16. Dispositif selon la revendication 14 ou 15, **caractérisé en ce que**, au niveau du poinçon d'éjection (40) ou les dents de fourche (42, 42a, 42b), à proximité du bord d'extrémité, des dents (61, 61a), des crochets (61b) ou au moins un épaulement (61c) sont réalisés en saillie inclinée à distance dudit bord.

17. Dispositif selon l'une quelconque des revendications 10 à 16, **caractérisé en ce que** la hauteur axiale (h) de la surface rugueuse (44) correspond au maximum au diamètre (d) du poinçon d'éjection (40) ou de la largeur de la dent de fourche (42).

18. Dispositif selon l'une quelconque des revendications 8 à 17, **caractérisé en ce que** l'élément en fourche (41) s'avance en saillie sur une matrice (56) en forme de plateau.

19. Dispositif selon la revendication 18, **caractérisé en ce que** la partie de l'élément en fourche (41) reliée à la matrice (56) comporte des tétons de blocage (60) et/ou des butées (54).
